# EUROPÄISCHE PATENTSCHRIFT

(11) **EP 0 892 684 B1**
(45) Veröffentlichungstag und Bekanntmachung des Hinweises auf die Patenterteilung: **24.10.2001**
(21) Anmeldenummer: 97915398.8
(22) Anmeldetag: 20.03.1997
(51) Int. Cl.: B07C 1/14

(54) **EINRICHTUNG ZUM AUSSORTIEREN VON ZU HOHEN FLACHEN GEGENSTÄNDEN**
ARRANGEMENT FOR SORTING OUT FLAT ARTICLES WHICH ARE TOO HIGH
DISPOSITIF DE RETRAIT D'OBJETS PLATS TROP HAUTS

(30) Priorität: 29.03.1996 DE 19612525
(43) Veröffentlichungstag der Anmeldung: 27.01.1999
(73) Patentinhaber: Siemens Dematic AG, 90475 Nürnberg (DE)
(72) Erfinder: WERNER, Frank, D-78479 Reichenau (DE); GEHL, Christel, D-10439 Berlin (DE)
(74) Vertreter: Zedlitz, Peter, Dipl.-Inf.
(86) Internationale Anmeldenummer: EP9701392
(87) Internationale Veröffentlichungsnummer: WO9736695

(56) Entgegenhaltungen:
- GB-A- 871 771
- US-A- 2 982 407
- US-A- 3 298 517

## Beschreibung

Die Erfindung betrifft eine Einrichtung zum Aussortieren von zu hohen flachen Gegenständen gemäß dem Oberbegriff des 1. Patentanspruchs.

Bei einer bekannten Lösung (Culler Facer Canceller TSC-88 von Toshiba) erfolgt das Aussortieren der zu hohen Gegenstände folgendermaßen:
Die ungeordneten flachen Gegenstände gelangen auf eine Transportbahn, von welcher mit einem ersten Extraktor zu hohe Gegenstände ausgesondert werden und über eine Rutsche auf eine erste Richtstrecke mit einem Grundband gelangen, deren Bewegungsrichtung mit der der Transportbahn übereinstimmt. Die Richtfunktion wird hierbei mit Anschlägen in einer bestimmten Höhe realisiert, gegen die hochkant stehende Gegenstände transportiert und damit auf ihre Längskante gekippt werden.
Nach dem ersten Extraktor wird der Strom der Gegenstände mit einem ersten Auffächerer aufgefächert und danach erfolgt mit einem zweiten Extraktor, der die zu hohen Gegenstände gegenüber dem ersten Extraktor in einer etwas geringeren Höhe erfaßt und ebenfalls auf die erste Richtstrecke transportiert, ein weiteres Aussortieren mit nachfolgendem weiteren Auffächern mit einem zweiten Auffächerer. Am Ende der ersten Richtstrecke ist ein dritter Extraktor angeordnet, der immer noch zu hohe Gegenstände aussondert und auf eine zweite zur ersten Richtstrecke parallelen und gegenläufigen Richtstrecke befördert. Die von den ersten beiden Extraktoren nicht erfaßten Gegenstände werden über eine Weiche, eine Umlenkung und eine Zusammenführung auf eine dritte Richtstrecke geleitet, die über eine weitere Umlenkung vor dem ersten Extraktor in die Transportbahn wieder eingeleitet wird. Mit dieser dritten Richtstrecke ist auch über eine Umlenkung und die Zusammenführung die erste Richtstrecke verbunden.
Ein am Ende der zweiten Richtstrecke befindlicher vierter Extraktor leitet die immer noch zu hohen Gegenstände in einen Sammelbehälter aus. Die verbliebenen, die zweite Richtstrecke verlassenden Gegenstände gelangen über eine Umlenkung ebenfalls vor dem ersten Extraktor in die Transportbahn.
Nachteilig sind hierbei die vielen Umlenkungen, in denen die Gegenstände starken Biegebeanspruchungen, die zu Beschädigungen führen könnten, unterworfen sind. Ein weiterer Nachteil besteht darin, daß die nur über die ersten drei Extraktoren ausgesonderten Gegenstände vor dem ersten Extraktor in den neuen Strom der Gegenstände eingegliedert werden und nochmals die Extraktions- und Auffächerungsstufen durchlaufen müssen. Dies verringert den Durchsatz und kann z.B. beim Auffächern zu neuen Hochkantstellungen führen. Weiterhin hat diese Lösung einen relativ großen Platzbedarf.

Der Erfindung liegt daher die Aufgabe zugrunde, eine Einrichtung zum Aussortieren von zu hohen flachen Gegenständen bei geringem Platzbedarf zu schaffen, bei welcher während des Durchlaufens mehrerer Extraktionsstufen aufgrund einer Hochkantstellung ausgesonderte, aber am Ende der mehrstufigen Extraktionsprozedur wieder in die Normallage gekippte Sendungen die Extraktionsstufen nicht noch einmal durchlaufen müssen.

Die Aufgabe wird erfindungsgemäß durch die Merkmale des Patentanspruchs 1 gelöst. Der Vorteil besteht hierbei darin, daß die vom ersten Extraktor aus dem Transportkanal ausgesonderten Gegenstände diesen Extraktor auf keinen Fall ein zweites Mal passieren und nur eine Umlenkung nötig ist.
In einer vorteilhaften Ausgestaltung der Erfindung nach Patentanspruch 2 sind die Bereiche der Nebenkanäle, auf welche die ausgesonderten Gegenstände gleiten, zur Horizontalen in Transportrichtung geneigt. Durch die Kombination: Rutschrichtung der Gegenstände, Transportrichtung des Nebenkanals und Neigung des betreffenden Nebenkanalabschnittes wird eine Kippbewegung der Gegenstände in die Flachkantlage ausgelöst. Außerdem können unter diesen Nebenkanalabschnitten der Transportkanal bzw. die Umleitung hindurchgeführt werden, wodurch der notwendige Platzbedarf reduziert wird. Infolge der vorteilhaften Ausführung der Umlenkung nach Patentanspruch 3 mit den elastisch nachgebenden Riemen ohne Ablenkung an einer festen gebogenen Wand werden die Gegenstände sehr schonend behandelt.

In einem Beispiel wird die Erfindung anhand der Zeichnungen näher erläutert.
Dabei zeigen
- Fig. 1a: eine Seitenansicht einer Einrichtung zur Aussortierung von Flats aus einem Postsendungsstrom
- Fig. 1b: eine entsprechende Draufsicht

Vor der Einrichtung zum Aussortieren befindet sich eine Auffächerungseinrichtung 6. Hierbei ist ein Teil einer seitlichen Führung eines Transportkanals mit Unterflurband als über Rollen geführtes und angetriebenes Band ausgeführt. Auf der anderen Seite ragen elastische Zungen mit entsprechenden Reibungskoeffizienten in den Kanal, an denen Sendungen abgebremst werden, während eventuell daneben befindliche Sendungen durch das seitliche Band weitertransportiert werden, d.h. nebeneinanderliegende Sendungen werden aufgefächert. Danach erreichen die Sendungen im Transportkanal 1 die erste Extraktionsstufe, bestehend aus einem Extraktor 2 und einer Rutsche 5. Zwischen zwei Bändern, die über Rollen schräg nach oben geführt sind und elastisch aneinander anliegen, wobei nur ein Band mit einem Elektromotor angetrieben ist, werden zu hohe Sendungen eingeklemmt, herausgezogen und auf die entsprechende Rutsche 5 geschleudert. Von dort gelangt die zu hohe Sendung auf den geneigten Teil 7.1 des ersten Nebenkanals 7. Hochkant stehende und somit ungewollt ausgesonderte Sendungen können bei dieser Prozedur auf ihre Längsseite kippen, d.h. sie werden als maschinenlesbare Sendungen zur anschließenden Verarbeitung weitergeleitet, da sie von den nachfolgenden Extraktoren 2 nicht mehr erfaßt werden.

Die von der ersten Extraktionsstufe nicht erfaßten Sendungen werden vom Transportkanal 1 über eine erste Zusammenführung 3 mit einem breiten Unterflurband zur Umlenkung 4 transportiert. Die Umlenkung 4 besteht aus halbkreisförmig angeordneten Rollen, über deren Außenseite ein angetriebenes endloses Band 4.1 gespannt ist. Auf diesem Band 4.1 läuft an den Rollen ein sehr dehnbares Deckband 4.2. Zwischen beiden Bändern wird die zu transportierende Sendung eingeklemmt und an den Rollen entlang zum zweiten Teil des Transportkanals 1 geführt. Durch die starke Dehnbarkeit des Deckbandes 4.2 werden die Biegebeanspruchungen der Sendungen während der Umlenkung gering gehalten. Dann werden die Sendungen mit der gewünschten Größe über eine weitere Zusammenführung 3 der anschließenden Bearbeitung zugeführt. In diese Zusammenführung 3 mündet auch der erste Nebenkanal 7, so daß die umgekippten Hochkantsendungen oder beim Extrahieren mitgerissenen Normalsendungen die Vorrichtung zum Aussortieren verlassen können. Vor dieser Zusammenführung 3 befindet sich im ersten Nebenkanal 7 eine zweite Extraktionsstufe, ebenfalls bestehend aus einem Extraktor 2 und einer Rutsche 5. Die hier extrahierten Sendungen gelangen über die Rutsche 5 auf den geneigten Teil 8.1 eines zweiten Nebenkanals 8, der annähernd parallel zum ersten Nebenkanal 7 verläuft und in die erste Zusammenführung 3 vor der Umlenkung 4 mündet. In diesem zweiten Nebenkanal 8 befindet sich eine dritte Extraktionsstufe, bestehend aus einem Extraktor 2, einer Rutsche und einem Unterflurband, mit der die zu großen Sendungen in ein Ablagefach befördert werden. Die Sendungen mit der gewünschten Größe werden also nach der ersten Extraktionsstufe und vor der Umlenkung 4 in den Sendungsstrom wieder eingeschleust, so daß die nicht zu großen Sendungen nicht ein zweites Mal die Extraktionsprozedur durchlaufen müssen. Infolge der Neigungen der Nebenkanäle 7, 8 an den Rutschen 5 ist es möglich, die Sendungen unterhalb dieser Bereiche entlangzuführen, wodurch der benötigte Platzbedarf reduziert werden kann.

## Patentansprüche

1. Einrichtung zum Aussortieren von zu hohen flachen Gegenständen, die in einem Transportkanal mit angetriebenem Unterflurband und seitlichen Führungen aufrecht stehend transportiert werden, mit einer bogenförmigen horizontalen 180°-Umlenkung und mit mehreren über der zulässigen Gegenstandshöhe befindlichen Extraktionsstufen, bestehend aus schräg nach oben laufenden Bändern oder Rollen, zwischen denen zu hohe Gegenstände eingeklemmt, nach oben abtransportiert und über Rutschen auf Nebenkanäle, die ebenfalls aus angetriebenen Unterflurbändern mit seitlichen Führungen bestehen, oder Ablagebehälter aussortiert werden,
**dadurch gekennzeichnet,**
**daß** in Transportrichtung vor der Umlenkung (4) über dem Transportkanal (1) die erste Extraktionsstufe zur Aussonderung und Beförderung der zu hohen Gegenstände in den ersten Nebenkanal (7) angeordnet ist, der in den Transportkanal (1) nach der Umlenkung (4) mündet, daß sich die zweite Extraktionsstufe zur Aussonderung und Beförderung der zu hohen Gegenstände in den zweiten Nebenkanal (8) über dem ersten Nebenkanal (7) befindet, daß der zweite Nebenkanal (8) nach der ersten Extraktionsstufe und vor der Umlenkung (4) in den Transportkanal (1) mündet und daß über dem zweiten Nebenkanal (8) die dritte Extraktionsstufe zur Ausleitung der zu hohen Gegenstände in ein Ablagebehältnis angeordnet ist.

2. Einrichtung nach Anspuch 1,
**dadurch gekennzeichnet,**
**daß** die Bereiche (7.1, 8.1) der Nebenkanäle, auf welche die Gegenstände aus den Rutschen gleiten, zur Horizontalen in Transportrichtung geneigt sind.

3. Einrichtung nach Anspruch 1,
**dadurch gekennzeichnet,**
**daß** die Umlenkung (4) aus halbkreisförmig angeordneten Rollen besteht, wobei an der Außenseite des Bogens zwei sich in Transportrichtung bewegende Bänder (4.1, 4.2) über die Rollen gespannt sind, zwischen denen die Gegenstände geführt und transportiert werden und wobei das äußere Deckband (4.2) elastisch dehnbar ausgeführt ist.

## Claims

1. Arrangement for separating out excessively high flat articles which are transported in the upright position in a transporting channel with a driven underfloor belt and lateral guides, having a horizontal arcuate 180° deflecting means and having a plurality of extraction stages located above the admissible article height, comprising obliquely upwardly running belts or rollers between which excessively high articles are clamped in, transported away in the upward direction and separated out, via chutes, onto secondary channels, which likewise comprise driven underfloor belts with lateral guides, or into set-down containers, **characterized in that** the first extraction stage, for separating out and conveying the excessively high articles into the first secondary channel (7), which opens out into the transporting channel (1) downstream of the deflecting means (4), is arranged upstream of the deflecting means (4), as seen in the transporting direction, above the transporting channel (1), **in that** the second extraction stage, for separating out and conveying the excessively high articles into the second secondary channel (8), is located above the first secondary channel (7), **in that** the second secondary channel (8) opens out into the transporting channel (1) downstream of the first extraction stage and upstream of the deflecting means (4), and **in that** the third extraction stage, for directing the excessively high articles out into a set-down container, is arranged above the second secondary channel (8).

2. Arrangement according to Claim 1, **characterized in that** the regions (7.1, 8.1) of the secondary channels onto which the articles slide from the chutes are inclined in relation to the horizontal in the transporting direction.

3. Arrangement according to Claim 1, **characterized in that** the deflecting means (4) comprises rollers arranged in the form of a semicircle, two belts (4.1, 4.2) which move in the transporting direction being tensioned, on the outside of the arc, over the rollers, between which the articles are guided and transported, and the outer cover belt (4.2) being of elastically extensible configuration.

## Revendications

1. Dispositif de retrait d'objets plats trop hauts, qui sont transportés de chant dans un canal de transport doté d'une bande transporteuse inférieure et de guides latéraux, comportant un renvoi horizontal en arc à 180° et plusieurs niveaux d'extraction qui se trouvent au-dessus de la hauteur admissible des objets et qui sont constitués de bandes ou rouleaux circulant en oblique vers le haut, entre lesquels/lesquelles les objets trop hauts sont serrés, transportés vers le haut et retirés par l'intermédiaire de goulottes sur des canaux secondaires, eux aussi constitués de bandes transporteuses inférieures entraînées et pourvues de guides latéraux, ou dans des récipients de dépose,
**caractérisé en ce que** le premier niveau d'extraction, pour retirer et transporter les objets trop hauts dans le premier canal (7) secondaire, est disposé avant le renvoi (4) dans la direction de transport et au-dessus du canal (1) de transport, le premier canal (7) secondaire débouchant dans le canal (1) de transport après le renvoi (4), **en ce que** le deuxième niveau d'extraction, pour retirer et transporter les objets trop hauts dans le deuxième canal (8) secondaire, se trouve au-dessus du premier canal (7) secondaire, **en ce que** le deuxième canal (8) secondaire débouche dans le canal (1) de transport après le premier niveau d'extraction et avant le renvoi (4), et **en ce que** le troisième niveau d'extraction, pour évacuer les objets trop hauts dans un récipient de dépose, est disposé au-dessus du deuxième canal (8) secondaire.

2. Dispositif suivant la revendication 1, **caractérisé en ce que** les régions (7.1, 8.1) des canaux secondaires sur lesquelles les objets glissent en provenance des goulottes sont inclinées par rapport à l'horizontale dans la direction de transport.

3. Dispositif suivant la revendication 1, **caractérisé en ce que** le renvoi (4) est constitué de rouleaux disposés en demi-cercle, deux bandes (4.1, 4.2) se déplaçant dans la direction de transport étant tendues au-dessus des rouleaux sur le côté extérieur de l'arc, bandes entre lesquelles les objets sont guidés et transportés, la bande (4.2) de recouvrement extérieure étant réalisée élastiquement extensible.
